# EUROPÄISCHE PATENTSCHRIFT

(11) **EP 1 489 004 B1**
(45) Veröffentlichungstag und Bekanntmachung des Hinweises auf die Patenterteilung: **16.08.2006**
(21) Anmeldenummer: 04013509.7
(22) Anmeldetag: 08.06.2004
(51) Int. Cl.: B65B 11/02

(54) **Wickelvorrichtung**
Wrapping apparatus
Dispositif à banderoler

(30) Priorität: 16.06.2003 DE 20309382 U
(43) Veröffentlichungstag der Anmeldung: 22.12.2004
(73) Patentinhaber: ILLINOIS TOOL WORKS INC., Glenview Illinois 60025-5811 (US)
(72) Erfinder: Spaniel, Ralf, 51709 Marienheide (DE)
(74) Vertreter: von Kreisler Selting Werner

(56) Entgegenhaltungen:
- US-A- 4 282 700
- PATENT ABSTRACTS OF JAPAN Bd. 015, Nr. 303 (M-1142), 2. August 1991 (1991-08-02) -& JP 03 111214 A (ONO KK), 13. Mai 1991 (1991-05-13)

## Beschreibung

Die Erfindung betrifft eine Wickelvorrichtung zum Umwickeln von Gegenständen, insbesondere Paletten, mit Folie.

Zum Transport von beispielsweise auf Paletten gestapelten Gegenständen, wie Kartons oder dgl., ist es bekannt, die Palette zusammen mit den Gegenständen mit einer Folie, insbesondere einer vorgestreckten Folie, zu umwickeln. Hierdurch sind die Gegenstände auf der Palette sicher gehalten. Das Umwickeln von Paletten erfolgt häufig von Hand. Da dies jedoch äußerst personal- und damit kostenintensiv ist, sind ferner Wickelvorrichtungen, d.h. automatisch arbeitende Wickelmaschinen, bekannt. Diese weisen einen Drehtisch auf, auf den die zu umwickelnde Palette gestellt wird. Zum Umwickeln der Palette wird der Drehtisch um eine vertikale Achse gedreht. Ferner ist die Folienrolle auf einem vertikal verschiebbaren Rollenhalter gehalten. Von der Folienrolle wird durch das Drehen der Palette die Folie abgezogen bzw. abgewickelt. Während dieses Abwickelvorgangs erfolgt ein vertikales Verschieben der Folienrolle, so dass die Palette, bzw. die auf der Palette gestapelten Gegenstände, über ihre gesamt Höhe mit Folie umwickelt werden.

Üblicherweise werden die Gegenstände, wie beispielsweise Kartons, auf die Palette gestapelt und die Palette wird anschließend, beispielsweise mit Hilfe eines Hubwagens, zu der Wickelvorrichtung transportiert. Hier wird die Palette sodann auf den Drehtisch gestellt und der Hubwagen muss zum Umwickeln der Palette wieder entfernt werden. Nach dem automatischen Umwickeln der Palette durch die Wickelvorrichtung kann die umwickelte Palette mit Hilfe des Hubwagens wieder abtransportiert werden. Das automatische Umwickeln von Paletten mit Hilfe einer Wickelvorrichtung oder Wickelmaschine weist somit den Nachteil auf, dass die Palette mehrfach vom Hubwagen oder einer anderen geeigneten Transporteinrichtung aufgenommen werden muss.

Ferner ist aus JP 03111214 oder US 4 282 700 eine Wickelvorrichtung zum Umwickeln von auf einer Palette befindlichen Gegenständen bekannt. Diese Wickelvorrichtung weist einen L-förmigen Haltearm auf, der einen horizontal und einen vertikal angeordneten Arm aufweist. Mit dem horizontalen Arm ist ein Wickelarm drehbar verbunden. Mit dem Wickelarm ist wiederum ein Rollenhalter zur Aufnahme einer Folienrolle verbunden, wobei der Wickelarm zum Umwickeln der Gegenstände gedreht wird, so dass die Folienrolle um die Gegenstände herum geführt wird. Bei der in JP 03111214 beschriebenen Wickelvorrichtung ist der Haltearm mit einem Hubwagen verbunden. Hierdurch ist es möglich, mit Hilfe von kabelförmigen Auflageelementen des Hubwagens Paletten zu transportieren und diese, ohne sie beispielsweise auf eine Wickelvorrichtung mit Drehtisch absetzen zu müssen, zu umwickeln. Ein derartiger Hubwagen mit Wickelvorrichtung hat allerdings den Nachteil, dass insbesondere der Haltearm und der Wickelarm beim herkömmlichen Verwenden des Hubwagens, d.h. beim Transport von Paletten, die nicht umwickelt werden sollen, störend sind. Insbesondere ist es stets erforderlich, ein relativ großes Gewicht mitzuführen, wodurch das Handling des Hubwagens beeinträchtigt wird. Des Weiteren ist insbesondere der horizontale Teil des Haltearms störend, da hierdurch die Stapelhöhe von Gegenständen auf der Palette begrenzt ist. Der horizontale Teil des Haltearms ist beispielsweise auch beim Abstellen einer Palette in einem Regal oder einem anderen schwer zugänglichen Bereich störend.

Aufgabe der Erfindung ist es, eine Wickelvorrichtung zum Umwickeln von Gegenständen, insbesondere auf einer Palette angeordnete Gegenstände, mit Folie zu schaffen, die mobil ist und dennoch die Einsatzmöglichkeiten eines Hubwagens nicht beeinträchtigt.

Die Lösung der Aufgabe erfolgt erfindungsgemäß durch die Merkmale des Anspruchs 1.

Die erfindungsgemäße Wickelvorrichtung weist einen Basiskörper auf, in dem beispielsweise Steuergeräte und dgl. untergebracht sind. Mit dem Basiskörper ist ein Haltearm verbunden, der vorzugsweise L-förmig ist und einen im Wesentlichen vertikal und horizontal ausgerichteten Teil aufweist. Mit dem Haltearm, insbesondere dem horizontalen Arm, ist ein Wickelarm zum Umwickeln von insbesondere auf einer Palette angeordneten Gegenständen drehbar verbunden. Erfindungsgemäß ist der Basiskörper mit einem Befestigungselement verbunden. Das Befestigungselement dient zum Befestigen der erfindungsgemäßen Wickelvorrichtung an Auflageelementen eines Hubwagens, die üblicherweise gabelförmig ausgebildet sind. Es ist somit möglich, die erfindungsgemäße Wickelvorrichtung mit Hilfe der Befestigungselemente an den Auflageelementen bzw. Gabeln eines herkömmlichen Hubwagens zu befestigen. Es ist somit möglich, durch Befestigen der Wickelvorrichtung an einem Hubwagen eine mobile Wickelvorrichtung zu schaffen, mit der beispielsweise Paletten transportiert und umwickelt werden können. Hierdurch ist ein Absetzen der Palette beispielsweise auf einen Drehteller einer stationären Wickelvorrichtung nicht mehr erforderlich. Ferner weist die Erfindung den Vorteil auf, dass die Wickelvorrichtung auf einfache Weise von dem Hubwagen gelöst werden kann, so dass der Hubwagen zum herkömmlichen Transport etc. von Paletten eingesetzt werden kann, wobei die Funktionsfähigkeit und Einsatzmöglichkeit des Hubwagens nicht durch die Wickelvorrichtung beeinträchtigt ist.

Die Befestigungselemente sind vorzugsweise derart ausgestaltet, dass ein schnelles und einfaches Verbinden und Lösen der Wickelvorrichtung mit bzw. von dem Hubwagen möglich ist. Besonders bevorzugt ist es hierbei, dass die Befestigungselemente Ausnehmungen aufweisen, in die die Auflageelemente des Hubwagens einsteckbar sind. Hierbei ist es besonders bevorzugt, dass die Befestigungselemente derart ausgebildet sind, dass sie die Auflageelemente des Hubwagens zumindest teilweise umgreifen. Es ist somit möglich, die Auflageelemente, wie die Kabel des Hubwagens, in die Ausnehmungen einzuführen und auf diese einfache Weise die erfindungsgemäße Wickelvorrichtung mit dem Hubwagen zu verbinden. Durch ein einfaches Herausziehen der Auflageelemente aus den Ausnehmungen kann die Wickelvorrichtung von dem Hubwagen wieder getrennt werden. Eine aufwändige Montage ist somit nicht erforderlich. Vielmehr handelt es sich vorzugsweise bei den Befestigungselementen um eine durch Einstecken bzw. Herausziehen lösbare Verbindung.

Bei einer besonders bevorzugten Ausführungsform weisen die Befestigungselemente der Wickelvorrichtung im Wesentlichen die Form der Auflageelemente des Hubwagens auf. Bei derart ausgestalteten Befestigungselementen handelt es sich somit beispielsweise um eine hohl ausgebildete Gabel, in die die Auflageelemente bzw. die Gabel des Hubwagens eingesteckt werden können. Die Auflageelemente des Hubwagens sind hierbei von den Befestigungselementen vorzugsweise vollständig umschlossen. Die Befestigungselemente sind somit als hohle Hubwagengabel ausgeführt, wobei die einzelnen Befestigungselemente vorzugsweise über einen stabilisierenden Quersteg miteinander verbunden sind. Durch die als hohle Hubwagengabel ausgeführten Befestigungselemente ergibt sich für die Wickelvorrichtung eine Standfläche, die ausreicht, ohne zusätzliche Hilfsmittel einen stabilen Stand der Wickelvorrichtung beim Betrieb zu erreichen ohne das die Gefahr eines unbeabsichtigten Umkippens besteht. Diese Ausführungsform der Befestigungselemente hat ferner den Vorteil, dass die Lage der Wickelvorrichtung bezogen auf den Hubwagen auf einfache Weise, nämlich durch einfaches Einstecken der Auflageelemente in die Befestigungselemente definiert ist. Ferner handelt es sich bei dieser Ausführungsform um eine stabile Verbindung zwischen Wickelvorrichtung und Hubwagen, so dass auf die Wickelvorrichtung auch relativ große seitliche Kräfte wirken können.

Die erfindungsgemäße Wickelvorrichtung kann eine eigene Stromversorgung, beispielsweise in Form von aufladbaren Batterien, aufweisen. Um das Gewicht der Wickelvorrichtung zu reduzieren, weist die Wickelvorrichtung vorzugsweise einen Stromversorgungsanschluss auf, um die Wickelvorrichtung mit einer externen Stromquelle verbinden zu können. Besonders bevorzugt ist es hierbei, die Wickelvorrichtung mit der Stromversorgung eines Elektro-Hubwagens zu verbinden, da hierdurch eine große Mobilität gewährleistet ist und ein Umwickeln von Paletten unabhängig von stationären Stromanschlüssen erfolgen kann.

Bei einer weiteren bevorzugten Ausführungsform der Erfindung sind Anschlagelemente vorgesehen, durch die die Lage der zu umwickelnden Gegenstände, insbesondere der Palette, definiert wird. Hierdurch ist gewährleistet, dass der Rollenhalter beim Umwickeln der Palette frei um die Palette herumgeführt werden kann. Derartige Anschlagelemente sind vorzugsweise an den Befestigungselementen vorgesehen. Dies ist insbesondere vorteilhaft, wenn die Befestigungselemente zumindest teilweise die Form der Auflageelemente des Hubwagens aufweisen, insbesondere als Einstecktaschen ausgebildet sind. Vorzugsweise handelt es sich bei dem Anschlagelement um ein keilförmiges Anschlagelement, das auf der Oberseite, d.h. der Auflagefläche der Befestigungselemente vorgesehen ist.

Das Anschlagelement, d. h. das Palettenanschlagelement, weist eine gegen die horizontale geneigte und zur aufzunehmenden Palette hin abfallende Reibfläche zum reibschlüssigen Halten der Palette auf. Das Anschlagelement ist beispielsweise zumindest teilweise keilförmig ausgestaltet, so dass die Reibfläche durch die Seitenfläche des keilförmigen Teils des Anschlagelements gebildet wird. Bei der Aufnahme der Palette durch das Palettenanschlagelement erfolgt durch den keilförmigen Bereich des Anschlagelements ein leichtes Anheben der Palette, wodurch allmählich ein Großteil des Gewichts der Palette und der auf der Palette gelagerten Waren von der Reibfläche aufgenommen wird. Dadurch entsteht eine hohe Reibkraft, welche die Palette in Ihrer Lage definiert. Im Gegensatz zu einem beispielsweise rechtwinklig ausgeführten Anschlagelement wird ein plötzliches Anstoßen der Palette mit dem Anschlagelement vermieden, so dass die Gefahr, die Palette und/ oder die Ware zu beschädigen reduziert ist. Ferner ist ein Zurückprallen der Palette von dem Anschlagelement und eine damit verbundene Lageveränderung vermieden, so dass auch bei unvorsichtigem Gebrauch der Wickelvorrichtung bzw. des Hubwagens, mit dem das Palettenanschlagelement verbunden ist, eine definierte Lage der Palette relativ zu dem Auflageelement gewährleistet ist.

Ferner betrifft die Erfindung einen Hubwagen, insbesondere einen Elektro-Hubwagen. Derartige Hubwagen weisen Auflageelemente, die üblicherweise gabelförmig sind, zum Transport von Gegenständen, insbesondere auf Paletten angeordneten Gegenständen, auf. Mit den Auflageelementen des Hubwagens ist erfindungsgemäß die vorstehend beschriebene Wickelvorrichtung, insbesondere in bevorzugten Ausgestaltungen, verbunden.

Nachfolgend wird die Erfindung anhand einer bevorzugten Ausführungsform unter Bezugnahme auf die Zeichnungen näher erläutert.

Es zeigen:
- Fig. 1: eine schematische Seitenansicht der Wickelvorrichtung
- Fig. 2: eine schematische Draufsicht der Wickelvorrichtung,
- Fig. 3: eine schematische Rückansicht der Wickelvorrichtung, insbesondere in Richtung des Pfeils III in Fig. 1,
- Fig. 4: eine schematische Seitenansicht der mit einem Hubwagen verbundenen Wickelvorrichtung, und
- Fig. 5: eine schematische Detailansicht der Anschlagelemente der Wickelvorrichtung.

Die erfindungsgemäße Wickelvorrichtung weist einen Basiskörper 10 auf, der mit zwei Auflageelementen 12 verbunden ist, wobei die Auflageelemente 12 wie bei einem Gabelstapler parallel und gabelförmig ausgebildet sind. Mit dem Basiskörper 10 ist ein L-förmiger Haltearm 14 verbunden. Der Haltearm 14 weist einen vertikal angeordneten säulenartigen Teil 16 und einen vertikal angeordneten Arm 18 auf. Mit dem Arm 18 ist ein Wickelarm 20 verbunden, der in Richtung eines Pfeils 22 drehbar mit dem Arm 18 verbunden ist. Mit dem Wickelarm 20 ist sodann ein vertikal verlaufender Rollenhalter 24 starr verbunden. Der Rollenhalter 24 trägt eine Folienrolle 26.

Zum Umwickeln von auf einer Palette 28 angeordneten Gegenständen 30 wird der Wickelarm 20 zusammen mit dem Rollenhalter 24 in Richtung des Pfeils 22 um die aufeinander gestapelten Gegenstände herum geschwenkt. Hierbei wird die Folienbahn 32 um die Gegenstände 30 herum gewickelt, um diese zu fixieren. Hierzu ist die Folienrolle 26 am Rollenhalter 24 in Richtung des Pfeils 34 bewegbar. Die erforderlichen Steuerelemente zur Steuerung des Umwickelvorgangs sind beispielsweise in dem Basiskörper 10 angeordnet.

Erfindungsgemäß sind die Auflageelemente 12 als Befestigungselemente ausgestattet. Hierzu weisen die Auflageelemente 12 jeweils eine Ausnehmung 36 auf, so dass im dargestellten Ausführungsbeispiel die Auflageelemente 12 hohl ausgebildet sind. Die Auflageelemente 12, deren Form im Wesentlichen der Form von Auflageelementen 38 eines Hubwagens entsprechen, sind vorzugsweise hohl ausgebildet, so dass die Auflageelemente bzw. Gabeln 38 eines Hubwagens 40 in die als Befestigungselemente dienenden Auflageelemente 12 der erfindungsgemäßen Wickelvorrichtung eingeschoben werden können. Hierdurch ist ein sicheres Verbinden zwischen der Wickelvorrichtung und dem Hubwagen 40 möglich. Die Wickelvorrichtung kann hierdurch mobil eingesetzt werden. Es ist somit möglich, mit Hilfe des Hubwagens 40 in Kombination mit der erfindungsgemäßen Wickelvorrichtung eine mit Gegenständen 30 versehene Palette 28 sowohl zu transportieren als auch zu umwickeln.

Vorzugsweise handelt es sich bei dem Hubwagen 40 um einen Elektro-Hubwagen. Dies hat den Vorteil, dass die erfindungsgemäße Wickelvorrichtung keine eigene Stromversorgung aufweisen muss, sondern über einen Stromversorgungsanschluss 42 mit den Batterien des Elektro-Hubwagens verbunden werden kann.

Um zu vermeiden, dass die Auflageelemente 12 zu weit unter die Palette 28 geschoben werden und sodann ein freies Drehen des Wickelarms 20 zusammen mit dem Rollenhalter 28 nicht mehr möglich wäre, sind Anschlagelemente 44 (Fig. 5) vorgesehen. Die Anschlagelemente 44 sind keilförmig ausgebildet und jeweils mit einem der beiden Auflageelemente 12 verbunden. Die Anschlagelemente 44 sind an einer Oberseite 46 der Auflageelemente 12 angeordnet. In dem keilförmigen Bereich der Anschlagelemente 44 ist eine Reibfläche 48 ausgebildet, die gegen die Horizontale geneigt ist und zur Palette 28 hin abfällt. Mit Hilfe der Reibflächen 48 erfolgt eine reibschlüssige Verbindung der Anschlagelemente 44 und somit der Wickelvorrichtung mit der Palette 28 in definierter Lage.

## Patentansprüche

1. Wickelvorrichtung zum Umwickeln von Gegenständen (30), insbesondere auf einer Palette (28) angeordnete Gegenstände (30), mit Folie (32), mit
einem Basiskörper (10),
einem über einen Haltearm (14) mit dem Basiskörper (10) verbundenen Wickelarm (20), mit dem ein Rollenhalter (24) zur Aufnahme der Folienrolle (26) verbunden ist,
wobei der Wickelarm (20) zum Umwickeln der Gegenstände (30) drehbar mit dem Haltearm (14) verbunden ist,
**dadurch gekennzeichnet,**
**dass** der Basiskörper (10) mit mindestens einem Befestigungselement (12) zum Befestigen der Wickelvorrichtung an Auflageelementen (38) eines Hubwagens (40) lösbar verbunden ist.

2. Wickelvorrichtung nach Anspruch 1, **dadurch gekennzeichnet, dass** die Befestigungselemente (12) Ausnehmungen (36) zum Einstecken der Auflageelemente (38) des Hubwagens (40) aufweisen.

3. Wickelvorrichtung nach Anspruch 1 oder 2, **dadurch gekennzeichnet, dass** die Befestigungselemente (12) derart ausgebildet sind, dass sie die Auflageelemente (38) des Hubwagens (40) zumindest teilweise umgreifen.

4. Wickelvorrichtung nach einem der Ansprüche 1 - 3, **dadurch gekennzeichnet, dass** die Befestigungselemente (12) eine der Form der Auflageelemente (38) im Wesentlichen entsprechende Form aufweisen.

5. Wickelvorrichtung nach einem der Ansprüche 1 - 4, **dadurch gekennzeichnet, dass** die Befestigungselemente (12) hohl sind.

6. Wickelvorrichtung nach einem der Ansprüche 1 - 5, **dadurch gekennzeichnet, dass** die Befestigungselemente (12) als Einstecktaschen (36) für die Auflageelemente (38) des Hubwagens (40) ausgebildet sind.

7. Wickelvorrichtung nach einem der Ansprüche 1 - 6, **gekennzeichnet durch** einen Stromversorgungsanschluss (42) zum Verbinden mit einer externen Stromquelle.

8. Wickelvorrichtung nach einem der Ansprüche 1 - 7, **gekennzeichnet durch** insbesondere keilförmig ausgebildete Anschlagelemente (44) zur Lagedefinition der zu umwickelnden Gegenstände (30).

9. Hubwagen, insbesondere Elektro-Hubwagen, mit Auflageelementen (38) zum Transport von Gegenständen (30), **gekennzeichnet durch** ein mit den Auflageelementen (38) verbundene Wickelvorrichtung nach einem der Ansprüche 1-8.

## Claims

1. Winding apparatus for wrapping articles (30), in particular articles (30) arranged on a pallet (28), with sheet material (32), having
a basic body (10),
a winding arm (20) which is connected to the basic body (10) via a retaining arm (14) and to which a roll holder (24), for accommodating the sheet-material roll (26), is connected,
the winding arm (20) being connected in a rotatable manner to the retaining arm (14) in order to wrap the articles (30),
**characterized**
**in that** the basic body (10) is connected in a releasable manner to at least one fastening element (12) for fastening the winding apparatus on bearing elements (38) of a lifting truck (40).

2. Winding apparatus according to Claim 1, **characterized in that** the fastening elements (12) have recesses (36) for the insertion of the bearing elements (38) of the lifting truck (40).

3. Winding apparatus according to Claim 1 or 2, **characterized in that** the fastening elements (12) are designed such that they engage at least partially around the bearing elements (38) of the lifting truck (40).

4. Winding apparatus according to one of Claims 1-3, **characterized in that** the fastening elements (12) have a shape which essentially corresponds to the shape of the bearing elements (38).

5. Winding apparatus according to one of Claims 1-4, **characterized in that** the fastening elements (12) are hollow.

6. Winding apparatus according to one of Claims 1-5, **characterized in that** the fastening elements (12) are designed as insertion pockets (36) for the bearing elements (38) of the lifting truck (40).

7. Winding apparatus according to one of Claims 1-6, **characterized by** a power-supply connection (42) for connection to an external power source.

8. Winding apparatus according to one of Claims 1-7, **characterized by** in particular wedge-like stop elements (44) for defining a position of the articles (30) which are to be wrapped.

9. Lifting truck, in particular electric lifting truck, with bearing elements (38) for transporting articles (30), **characterized by** a winding apparatus according to one of Claims 1-8 which is connected to the bearing elements (38).

## Revendications

1. Dispositif pour banderoler des objets (30), en particulier des objets (30) disposés sur une palette (28), avec une feuille (32), comprenant
un corps de base (10),
un bras de banderolage (20) connecté par le biais d'un bras de fixation (14) au corps de base (10), auquel est connecté un support de rouleau (24) pour recevoir le rouleau de feuille (26),
le bras de banderolage (20) étant connecté de manière rotative au bras de support (14) pour banderoler les objets (30),
**caractérisé en ce que**
le corps de base (10) est connecté de manière détachable à au moins un élément de fixation (12) pour fixer le dispositif de banderolage à des éléments d'appui (38) d'un chariot élévateur (40).

2. Dispositif de banderolage selon la revendication 1, **caractérisé en ce que** les éléments de fixation (12) présentent des évidements (36) pour enfoncer les éléments d'appui (38) du chariot élévateur (40).

3. Dispositif de banderolage selon la revendication 1 ou 2, **caractérisé en ce que** les éléments de fixation (12) sont réalisés de telle sorte qu'ils viennent en prise au moins en partie autour des éléments d'appui (38) du chariot élévateur (40).

4. Dispositif de banderolage selon l'une quelconque des revendications 1 à 3, **caractérisé en ce que** les éléments de fixation (12) présentent une forme correspondant substantiellement à la forme des éléments d'appui (38).

5. Dispositif de banderolage selon l'une quelconque des revendications 1 à 4, **caractérisé en ce que** les éléments de fixation (12) sont creux.

6. Dispositif de banderolage selon l'une quelconque des revendications 1 à 5, **caractérisé en ce que** les éléments de fixation (12) sont réalisés sous forme de cavités d'enfoncement (36) pour les éléments d'appui (38) du chariot élévateur (40).

7. Dispositif de banderolage selon l'une quelconque des revendications 1 à 6, **caractérisé par** un raccord d'alimentation électrique (42) destiné à être raccordé à une source de courant extérieure.

8. Dispositif de banderolage selon l'une quelconque des revendications 1 à 7, **caractérisé par** des éléments de butée (44) notamment en forme de cale pour la définition de la position des objets (30) à banderoler.

9. Chariot élévateur, notamment chariot élévateur électrique, comprenant des éléments d'appui (38) pour le transport d'objets (30), **caractérisé par** un dispositif de banderolage connecté aux éléments d'appui (38), selon l'une quelconque des revendications 1 à 8.
